# EUROPÄISCHE PATENTSCHRIFT

(11) **EP 0 210 544 B1**
(45) Veröffentlichungstag und Bekanntmachung des Hinweises auf die Patenterteilung: **02.05.1990**
(21) Anmeldenummer: 86109762.4
(22) Anmeldetag: 16.07.1986
(51) Int. Cl.: B65B 19/04, B65B 35/24, B65G 23/30

(54) **Vorrichtung zum Fördern von Zigaretten-Gruppen**
Device for conveying batches of cigarettes
Dispositif pour transporter des groupes de cigarettes

(30) Priorität: 02.08.1985 DE 3527742
(43) Veröffentlichungstag der Anmeldung: 04.02.1987
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- DE-A- 2 036 569
- DE-A- 3 320 074
- FR-A- 1 550 379
- FR-A- 2 261 183
- FR-A- 2 519 614
- US-A- 3 126 999

## Beschreibung

Die Erfindung betrifft eine Vorrichtung zum Fördern von Zigaretten-Gruppen oder anderen Gegenständen in bzw. im Zusammenhang mit einer Verpackungsmaschine von einer Aufnahmestation zu einer Abgabestation in Form eines kontinuierlich umlaufenden Falt-Revolvers, wobei ein über Umlenkrollen geführter Taschenförderer mit Taschen zur Aufnahme je einer Zigaretten-Gruppe vorgesehen ist, der im Bereich der Aufnahmestation taktweise und im Bereich des Faltrevolvers kontinuierlich angetrieben ist.

Der Transport von jeweils dem Inhalt einer Zigaretten-Packung entsprechenden Zigaretten-Gruppen in Zusammenhang mit der Verpackung derselben bildet ein besonderes Problem. Einerseits sollen die Zigaretten-Gruppen ohne Beeinträchtigung bei hoher Geschwindigkeit transportiert werden. Andererseits soll das Förderorgan exakte Relativstellungen für den Einschub und den Ausschub der Zigaretten-Gruppen in bzw. aus Taschen des Förderers gewährleisten.

Hohe Leistungsfähigkeit einer Zigaretten-Verpackungsmaschine bei schonender Behandlung der empfindlichen Zigaretten erfordert eine fortlaufende Förderung der Zigaretten-Gruppen während der Vereinigung mit Zuschnitten zur Bildung der Verpackung und während der Durchführung von Faltoperationen. Andererseits ist es aufgrund der Zulieferung von ungeordneten, noch nicht gruppierten Zigaretten zur Verpackungsmaschine unvermeidlich, zunächst nacheinander Zigaretten-Gruppen in der Formation und Größe des Inhalts der Verpackung zu bilden und diese dann einzuführen. Das Problem besteht demnach darin, von einer taktweisen Zuförderung der Zigaretten-Gruppen (oder anderer zu verpackender Gegenstände) in einen kontinuierlichen Bewegungsablauf zu wechseln.

Durch die FR-A 2 261 183 ist bereits eine Vorrichtung zum Fördern von Zigaretten-Gruppen in einer Verpackungsmaschine gemäß dem Oberbegriff des Anspruchs 1 bekannt geworden, bei der ein Taschenförderer im Bereich einer Umlenkrolle taktweise und im Bereich einer Abgabestation kontinuierlich angetrieben ist. Der Ausgleich zwischen dem taktweisen und dem kontinuierlichen Bewegungsablauf erfolgt hier durch die Anordnung eines losen, ungeführten Bereiches des Taschenförderers hinter der Umlenkrolle. In diesem Bereich führt der Taschenförderer jedoch unkontrollierte Ausgleichsbewegungen quer zur Transportrichtung aus, die insbesondere bei hohen Transportgeschwindigkeiten einen einwandfreien Transport der Zigaretten-Gruppen beeinträchtigen.

Die hier angeordneten verstellbaren Umlenkrollen sind Bestandteil eines Pufferspeichers, der im Falle einer Störung in einer Arbeitsstation einen kurzzeitigen diskontinuierlichen Betrieb des ansonsten kontinuierlich arbeitenden Teils der Fördereinrichtung ermöglicht. Im übrigen erfolgt hier der Transport der Zigaretten-Gruppen sowohl in die Taschen des Taschenförderers als auch in die Taschen des Revolvers in ungünstiger radialer Richtung.

In der DE-A 2 036 596 ist lediglich eine Fördereinrichtung beschrieben, in der zwei als Antriebsräder dienende ortsfest angeordnete Umlenkräder für eine Förderkette vorgesehen sind, von denen das eine kontinuierlich und das andere taktweise angetrieben ist. Die sich aus den unterschiedlichen Umlaufgeschwindigkeiten ergebenden Längenänderungen werden von zusätzlich angeordneten Umlenkrädern aufgefangen, die - unter Federspannung stehend - Schlaufen bilden.

Die der Erfindung zugrundeliegende Aufgabe besteht darin, die eingangs genannte Vorrichtung als Teil einer Verpackungsmaschine so auszubilden, daß die Förderung der Zigaretten-Gruppen, die Einhüllung derselben sowie die Faltung der Zuschnitte weitgehend kontinuierlich ablaufen können und bei hoher Leistung ein schonender Transport sichergestellt ist.

Zur Lösung dieser Aufgabe ist die erfindungsgemäße Vorrichtung gekennzeichnet dadurch einen Faltrevolver, der mit dem Taschenförderer in formschlüssigem Eingriff steht, so daß dieser von dem Falt-Revolver in förderndem Sinne eintreibbar ist, wobei mindestens eine der Umlenkrollen des Taschenförderers hin- und hergehende Ausgleichsbewegungen ausführt, die die Bewegungsdifferenzen zwischen kontinuierlichem und taktweisem Betrieb ausgleichen, und daß der Falt-Revolver längs seines Umfangs Revolvertaschen zur Aufnahme der Zigaretten-Gruppen durch achsparallele Verschiebung derselben während des Gleichlaufs von Falt-Revolver und Taschenförderer aufweist.

Der Erfindung liegt zunächst die Erkenntnis zugrunde, daß ein Taschenförderer als Förderorgan für die Zigaretten-Gruppen in besonderem Maße geeignet ist, den Übergang von einem taktweisen Bewegungsablauf zu einem ununterbrochenen Förderfluß zu bewirken. Zu diesem Zweck ist der Taschenförderer erfindungsgemäß mehreren überlagerten Bewegungen ausgesetzt. Einem kontinuierlich umlaufenden Antriebsorgan wirkt eine Ausgleichsbewegung des Taschenförderers derart entgegen, daß in einem Teilbereich des Taschenförderers (Obertrum und Untertrum) ein zeitweiliger Stillstand der den Taschenförderer bildenden Taschen bewirkt ist. Während dieser kurzen Stillstandsphase werden die Zigaretten-Gruppen quer zur Förderrichtung in die Taschenöffnungen des Taschenförderers eingeführt.

Im Bereich der Abgabestation, vorzugsweise im Bereich eines umlaufenden (Falt-)Revolvers, an dessen Umfang der Taschenförderer-herangeführt wird, erfolgt die Übergabe der Zigaretten-Gruppen an nachfolgende Aggregate, insbesondere an Umhüllungs- und Faltaggregate, durch achsparallele Verschiebung der Zigaretten-Gruppen während des fortlaufenden Transports. Dadurch ist eine extrem hohe Leistung der Verpackungsmaschine bei sehr schonender Behandlung der Zigaretten gewährleistet.

Die der Antriebsbewegung des Taschenförderers überlagerte Ausgleichsbewegung wird erfindungsgemäß durch Hin- und Herbewegung von Umlenkrollen des Taschenförderers erzeugt. Diese sind auf vorgegebenem Abstand durch eine Schubstange miteinander verbunden, die durch einen exakt abgestimmten Antrieb die Hin- und Herbewegung überträgt.

Der Förderantrieb des Taschenförderers wird nach einem weiteren Vorschlag der Erfindung durch den mit konstanter Geschwindigkeit umlaufenden Falt-Revolver bzw. einen Teil desselben (Revolverscheibe) auf den Taschenförderer übertragen. Die überlagerte Ausgleichsbewegung durch die Umlenkrollen ist derart auf die Förderbewegung des Taschenförderers abgestimmt, daß während einer Hin- und Herbewegung der Umlenkrollen eine Stillstandsphase eines Obertrums oder eines Untertrums des Taschenförderers eintritt, vorzugsweise während eines Bewegungsabschnitts von 60° der auf 360° bemessenen Hin- und Herbewegung, wobei die Stillstandsphase etwa in einer Mittelstellung der Umlenkrollen während der Rückbewegung derselben eintritt.

Der Taschenförderer als endloses Förderorgan für die Zigaretten-Gruppen oder andere Gegenstände kann in verschiedener Weise ausgebildet sein. Vorzugsweise sind jedoch einzelne Taschen unmittelbar über besondere Taschengelenke. spiel- und verschleißfrei miteinander verbunden, wobei die Taschen mit starren Verbindungslaschen über Wälzlager spiel- und verschleißfrei auf gemeinsamen, quergerichteten Gelenkbolzen gelagert sind.

Ausführungsbeispiele der Erfindung werden nachfolgend anhand der Zeichnungen näher erläutert. Es zeigt:
Fig. 1 eine Vorrichtung als Teil einer Verpakkungsmaschine mit Förderer für Zigaretten-Gruppen in Seitenansicht,
Fig. 2 eine Darstellung analog zu Fig. 1 für ein anderes Ausführungsbeispiel der Vorrichtung,
Fig. 3 eine Einzelheit der Vorrichtung gemäß Fig. 1 und 2 mit einer modifizierten Ausführung des Förderers in Seitenansicht bei vergrößertem Maßstab,
Fig. 4 einen Schnitt IV-IV in Fig. 3,
Fig. 5 einen Vertikalschnitt V-V in Fig. 2,
Fig. 6 einen versetzten Vertikalschnitt im Bereich einer Aufnahmestation der Vorrichtung,
Fig. 7 eine Einzelheit der Vorrichtung, nämlich eine Andrückrolle im Radialschnitt,
Fig. 8 ein weiteres Ausführungsbeispiel für die Gestaltung des Förderers in Seitenansicht,
Fig. 9 eine schematische Darstellung der Bewegungsabläufe in Seitenansicht der Vorrichtung.

Die in den Zeichnungen dargestellten Ausführungsbeispiele einer Vorrichtung als Teil einer Verpackungsmaschine sind für die Förderung von in Zigaretten-Gruppen 10 formierten Zigaretten bestimmt. Diese sollen in Zuschnitte eingehüllt werden zur Bildung von Zigaretten-Packungen, insbesondere Weich-Becher-Packungen.

Die Zigaretten werden von einer Zigarettenherstellmaschine kommend einem Zigaretten-Magazin 11 zugeführt. Dieses ist in herkömmlicher Weise aufgebaut, jedoch mit mehreren, nämlich vier Ausschubbereichen für Zigaretten-Gruppen 10. Es handelt sich dabei um Schachtgruppen 12, die je aus mehreren zusammengeführten Schächten 13 gebildet sind. In jedem Schacht 13 befindet sich in üblicher Weise eine Reihe von übereinanderliegenden Zigaretten. Im unteren Bereich wird durch Schieber 14 aus jeder Schachtgruppe 12 eine Zigaretten-Gruppe 10 ausgeschoben und über einen Zigarettenkanal 15 im Bereich einer Aufnahmestation 16 einem Taschenförderer 17 zugeführt. Die Taschenkette 17 nimmt jeweils eine Zigaretten-Gruppe 10 in einer Tasche 18 auf.

Durch den Taschenförderer 17 werden die Zigaretten-Gruppen 10 Umhüllungs- und Faltorganen zugeführt, von denen in den Zeichnungen eine Revolverscheibe 19 eines Falt-Revolvers 20 gezeigt ist. Im Bereich des Falt-Revolvers 20 werden die Zigaretten-Gruppen 10 durch achsparallele Verschiebung aus den Taschen 18 des Taschenförderers 17 ausgestoßen und Revolvertaschen des Falt-Revolvers zugeführt.

Der endlose Taschenförderer 17 läuft über Umlenkrollen 21 und 22. Diese liegen im vorliegenden Falle in einer gemeinsamen horizontalen Ebene. Dadurch wird ein Obertrum 23 und ein Untertrum 24 des Taschenförderers 17 gebildet. Bei dem bevorzugten Ausführungsbeispiel der Fig. 1 befindet sich die Aufnahmestation 16 im Bereich des Untertrums 24, so daß Staub und Feintabak frei nach unten fallen können. Der Falt- Revolver 20 ist versetzt zum Zigaretten-Magazin 11 dem Obertrum 23 zugeordnet. Der Taschenförderer 17 wird an den Umfang des Falt-Revolvers 20 bzw. der Revolverscheibe 19 herangeführt und liegt an diesem längs eines Teilkreises, gemäß Fig. 1 etwa längs eines Viertelkreises, am Umfang an bei übereinstimmender Fördergeschwindigkeit.

Bei dem Ausführungsbeispiel der Fig. 2 ist das Zigaretten-Magazin 11 und damit die Aufnahmestation 16 dem Obertrum 23 zugeordnet, während sich der Falt-Revolver 20 im Bereich des Untertrums 24 erstreckt. Die Revolverscheibe 19 wird hier längs eines größeren Kreisbogens durch den Taschenförderer 17 umhüllt, wodurch eine längere Förderstrecke für die Übergabe der Zigaretten-Gruppen 10 gebildet ist.

Die Bewegungscharakteristik des Taschenförderers 17 ist von besonderer Art. Im Bereich der Aufnahmestation 16, bei dem Ausführungsbeispiel der Fig. 1 also im Bereich des Untertrums 24, bei dem Ausführungsbeispiel der Fig. 2 im Bereich des Obertrums 23, wird der Taschenförderer 17 taktweise bewegt. Für die Übergabe der Zigaretten-Gruppen 10, also für den Einschub derselben in die den Schachtgruppen 12 des Zigaretten-Magazins 11 benachbarten Taschen 18, steht der Taschenförderer 17 momentan still (Stillstandsphase). Dadurch ist der Einschub der Zigaretten-Gruppen quer zur Förderrichtung des Taschenförderers 17 möglich. Im Bereich der Übergabe der Zigaretten-Gruppen 10 an den Falt- Revolver 20 (Übergabestation), also bei dem Ausführungsbeispiel der Fig. 1 im Bereich des Obertrums 23 und bei dem Ausführungsbeispiel der Fig. 2 im Bereich des Untertrums 24, wird der Taschenförderer 17 kontinuierlich bewegt, und zwar mit der (konstanten) Umfangsbewegung des Falt-Revolvers 20. Durch den Gleichlauf ist die Überführung der Zigaretten-Gruppen 10 an den Falt-Revolver 20 während der Bewegung möglich.

Diese komplexe Bewegungscharakteristik des Taschenförderers 17 wird dadurch bewirkt, daß einem konstanten Förderantrieb derselben eine Ausgleichsbewegung überlagert ist. Diese wird durch die Umlenkrollen 21 und 22 erzeugt, die in Abstimmung mit den Bewegungsvorgängen im Bereich der Aufnahmestation 16 sowie des Faltrevolvers 20 Hinbewegungen 25 und Rückbewegungen 26 gleicher Amplitude ausführen (Fig. 9). Die Amplitude dieser bei den vorliegenden Ausführungsbeispielen in horizontaler Ebene ablaufenden Bewegungen ist so abgestimmt, daß während eines Zyklus aus Hinbewegung 25 und Rückbewegung 26 eine (kurze) Stillstandsphase 27 des Taschenförderers 17 im Bereich des Obertrums 23 oder des Untertrums 24 gegeben ist. Diese Stillstandsphase 27 tritt in der Mitte der Rückbewegung 26 ein, und zwar bei dem vorliegenden Ausführungsbeispiel während einer Bewegungsphase von 60° bei 360° Bewegungszyklus.

Die Umlenkrollen 21,22 sind zur Erzeugung der Ausgleichsbewegung in festem Abstand voneinander angeordnet und durch eine Schubstange 28 miteinander verbunden. Auf diese wird ein hinund hergehender Antrieb ausgeübt, im vorliegenden Fall durch ein Getriebe 29, welches von dem Falt-Revolver 20 bzw. der Revolverscheibe 19 betätigt wird.

Zu diesem Zweck ist auf der Drehachse des Falt-Revolvers 20 ein mit diesem umlaufendes Antriebszahnrad 30 gelagert, welches auf ein kleines Abtriebszahnrad 31 wirkt. Durch dieses wiederum werden zwei versetzt angeordnete Kurvenscheiben 32 und 33 in Drehung versetzt, auf denen Tastrollen 34, 35 eines Schwenkhebels 36 ablaufen. Dieser wiederum ist über einen Schwenkarm 37 gelenkig mit einer Lasche 38 und diese mit der Schubstange 28 verbunden. Die Kurvenscheiben 32 und 33 sind bei kreisförmiger Ausbildung mit versetzten Drehachsen zueinander sowie zu einer gemeinsamen Drehachse 39 mit dem Abtriebszahnrad 31 angeordnet. Hieraus ergibt sich eine oszillierende Schwenk bzw. Winkelbewegung des Schwenkarms 37 und damit eine Hin- und Herbewegung der Schubstange 28 mit den Umlenkrollen 21, 22. Der Schwenkhebel 36 ist über ein Drehlager 40 mit einem Teil des Maschinengestells 41 verbunden. An diesem ist auch die Revolverscheibe 19 über ein Hauptlager 42 drehbar angebracht.

Die Umlenkrollen 21, 22 sind zur Durchführung der Hin- und Rückbewegungen 25,26 in besonderer Weise gelagert. Wie insbesondere aus Fig. 3 und 4 ersichtlich, ist jede Umlenkrolle 21, 22 über einen Lagerzapfen 43 seitlich an einem Tragorgan, nämlich einer Tragscheibe 44, drehbar angebracht. Die mit der Umlenkrolle 21, 22 hin- und herbewegbare Tragscheibe 44 ist ihrerseits über Gleitlager 45 auf zwei übereinanderliegenden, sich in horizontalen Ebenen erstreckenden Führungsstangen 46, 47 abgestützt. Diese wiederum sind über Haltestücke 48 fest mit dem Maschinengestell 41 bzw. einer Tragwand desselben verbunden. Die Schubstange 28 ist über ein Bolzengelenk 49 mit der Tragscheibe 44 verbunden, so daß diese unter Mitnahme der Umlenkrolle 21, 22 unmittelbar hin- und hergehend angetrieben wird. Das Bolzengelenk 49 ist mit Abstand vom lagerzapfen 43 an der Tragscheibe 44 angebracht.

Der Taschenförderer 17 kann in verschiedener Weise ausgebildet sein. Eine besonders vorteilhafte Ausführung gemäß Fig. 3 und 4 bsteht aus einzelnen, starren Gliedern, nämlich den Taschen 18 aus Metall oder dergleichen. Jede Tasche ist mit einer Taschenöffnung 50 zur Aufnahme einer Zigaretten-Gruppe 10 bei quergerichteter Anordnung der Zigaretten versehen. Die Taschen 18 sind über Taschengelenke 52 schwenkbar miteinander verbunden, und zwar durch Einbau von Kugellagern dehnungs- und verschleißfrei.Dadurch ist eine exakte Förderung der Zigaretten-Gruppen 10 mit dem Taschenförderer 17 möglich. Die Taschenöffnungen 50 liegen in der Längsmittelebene des Taschenförderers 17 bzw. symmetrisch zu diesem.

Auf der Außenseite der Taschen 18 sind bei dem vorliegenden Ausführungsbeispiel etwa in der vertikalen Längsmittelebene Zahnstege 53 angebracht. Diese können aus dem Material der Tasche 18 geformt sein oder, wie hier, aus Kunststoff bestehen und über eine Schwalbenschwanzverbindung 54 mit einem Sockel 55 der Tasche 18 verbunden sein.

Die Zahnstege 53 haben eine mehrfache Funktion. Im Bereich des Falt-Revolvers 20 bzw. der Revolverscheibe 19 treten die Zahnstege 53 formschlüssig in entsprechend ausgebildete Vertiefungen 56 längs des Umfangs der Revolverscheibe 20. Dadurch ergibt sich eine Verzahnung zwischen Taschenförderer 17 und Revolverscheibe 19 im Bereich der Anlage, so daß nicht nur eine exakte Relativstellung gegeben ist, sondern durch die Revolverscheibe 19 der (kontinuierliche) Antrieb auf den Taschenförderer 17 übertragen werden kann. Die Vertiefungen 56 sind, wie aus Fig. 5 ersichtlich, schlitzförmig gestaltet.

Des weiteren wird durch die Zahnstege 53 in mehreren Bereichen der Umlaufbahn des Taschenförderers 17 eine Seitenführung desselben bewirkt. Die Tragscheibe 44 ist im Bereich der Umlenkung mit an die Tragscheibe 44 außen angeformten Führungsschienen 57 versehen mit U-förmigem Querschnitt, in den die Zahnstege 53 im Bereich der Umlenkung formschlüssig und gleitend eintreten.

Eine modifizierte Gestaltung des Taschenförderers 17 ist in Fig. 1, 2 sowie 5, 6 und 7 dargestellt, Die in ähnlicher Weise wie vorstehend beschrieben ausgebildeten Taschen 18 sind bei dieser Ausführung in der Längsmittelebene geteilt, bestehen mithin aus zwei Teiltaschen. In der Teilungsebene ist ein Zahnsteg 53 eingesetzt, der als kreisförmige Scheibe ausgebildet ist und sich oberhalb und unterhalb der Tasche 18 erstreckt. Dadurch ist ein formschlüssiger Eingriff mit Führungs- oder Antriebsorganen auf beiden Seiten des Taschenförderers 17 möglich. Bei dem Ausführungsbeispiel der Fig. 1 tritt der Zahnsteg 53 mit dem oberen Bereich in die Vertiefungen 56 der Revolverscheibe 19 ein, während bei der Ausführung nach Fig. 2 die innenliegenden Bereiche der Zahnstege 53 den formschlüssigen Eingriff bewirken.

Durch diese Gestaltung der Taschen 18 bzw. Zahnstege 53 ist auch eine Führung im Bereich der Umlenkrollen 21, 22 mit Hilfe der Zahnstege 53 möglich. Diese treten in einen kreisringförmigen, mittigen Führungsschlitz 58 der Umlenkrollen 21, 22 ein, wodurch eine zusätzliche Seitenführung bewirkt wird.

In ähnlicher Weise, nämlich mit einem Führungsschlitz 59, sind Andrückrollen 60, 61 ausgebildet, die im Bereich des Zulaufs des Taschenförderers 17 an den Umfang der Revolverscheibe 19 sowie im Bereich des Ablaufs von dieser angeordnet sind und federelastisch den Taschenförderer 17 an den Umfang der Revolverscheibe 19 drücken. Die Andrückrollen sind, wie aus Fig. 7 ersichtlich, auf einem Tragzapfen 62 gelagert, der seinerseits an einem Teil des Maschinengestells 41 angebracht ist. Ein schwenkbarer Tragarm 63 der Andrückrolle 60, 61 ist durch eine Druckfeder 64 in andrückendem Sinne belastet.

Der Taschenförderer 17 ist hier weiterhin mit einer Führung gegenüber unerwünschten Vertikalbewegungen versehen, und zwar mit an einer Seite oder zu beiden Seiten angeordneten Stützrollen 65. Diese auf der Achse (Achsbolzen) des Taschengelenks 52 sitzenden Stützrollen 65 treten in Führungsnuten 66, 67 neben der Bewegungsbahn des Taschenförderers 17 ein. Im Bereich der Umlenkrollen 21, 22 sind derartige Führungsnuten 66 in der seitlichen Tragscheibe gebildet. Dadurch ist besonders der Umlenkbereich gesichert. Des weiteren wird eine geradlinige Führungsnut 67 zwischen ortsfesten Führungsschienen 68 des geradlinigen Trums des Taschenförderers 17 gebildet, nämlich bei dem Ausführungsbeispiel der Fig. 1 im Bereich des Untertrums 24 und bei dem Ausführungsbeispiel der Fig. 2 im Bereich des Obertrums 23. Weitere Führungsnuten 67 mit Führungsschienen 68 befinden sich benachbart zur Revolverscheibe 19.

Fig. 8 zeigt eine weitere Alternative für eine mögliche Gestaltung des Taschenförderers 17. Hier ist ein Trägerband 69 aus elastischem Werkstoff (Kunststoff, Gummi) mit zugfesten, eingebetteten Einlagen einseitig mit aufgesetzten Taschengliedern 70 mit Taschen 18 versehen. Die als Hohlkörper ausgebildeten, an den Seiten offenen Taschenglieder 70 sind das Trägerband 69 angeformt, mit diesem einstückig.

Die Taschenglieder 70 bilden im vorliegenden Falle Elemente (Zähne) für den formschlüssigen Eingriff mit dem Umfang der Revolverscheibe 19. Diese ist hier mit Zahnvertiefungen 71 ausgebildet, in die die Taschenglieder 70 während der Anlage am Umfang der Revolverscheibe 19 formschlüssig eintreten. Benachbarte Zahnvertiefungen 71 sind durch Zwischenstege 72 begrenzt, die zur Fixierung und Positionierung der Taschenglieder 70 in den Zahnvertiefungen 71 in diese ragende Zentrierwülste 73 aufweisen. Durch diese Gestaltung ist ein zwängungsfreies Einund Austreten der Taschenglieder 70 in die bzw. aus den Zahnvertiefungen 71 möglich.

Zur weiteren Führung dieses Taschenförderers 17 sind zwischen den Taschengliedern 70 angeformte Profilverdickungen 74 gebildet mit etwa trapezförmigem Querschnitt. Diese treten in entsprechend ausgebildete, etwa dem halben Querschnitt der Profilverdickung 74 entsprechende Zahnausnehmungen 75 der Umlenkrollen 21, 22 einerseits sowie der radial außenliegenden Stirnflächen der Zwischenstege 72 der Revolverscheibe andererseits ein. Die Bewegungsabläufe dieses Taschenförderers (17) gemäß Fig. 8 entsprechen den beschriebenen.

## Patentansprüche

1. Vorrichtung zum Fördern von Zigaretten oder anderen Gegenständen in bzw. im Zusammenhang mit einer Verpackungsmaschine von einer Aufnahmestation (16) zu einer Abgabestation in Form eines kontinuierlich umlaufenden Falt-Revolvers (20), wobei ein über Umlenkrollen (21, 22) geführter Taschenförderer (17) mit Taschen (18) zur Aufnahme je einer Zigaretten-Gruppe (10) vorgesehen ist, der im Bereich der Aufnahmestation (16) taktweise und im Bereich des Falt-Revolvers (20) kontinuierlich angetrieben ist, dadurch gekennzeichnet, daß der Falt-Revolver (20) mit dem Taschenförderer (17) in formschlüssigem Eingriff steht, so daß dieser von dem Falt- Revolver (20) in förderndem Sinne antreibbar ist, wobei mindestens eine der Umlenkrollen (21, 22) des Taschenförderers (17) hinund hergehende Ausgleichsbewegungen ausführt, die die Bewegungsdifferenzen zwischen kontinuierlichem und taktweisem Betrieb ausgleichen, und daß der Falt- Revolver (20) längs seines Umfangs Revolvertaschen zur Aufnahme der Zigaretten-Gruppen (10) durch achsparallele Verschiebung derselben während des Gleichlaufs von Falt-Revolver (20) und Taschenförderer (17) aufweist.

2. Vorrichtung nach Anspruch 1, dadurch gekennzeichnet, daß der endlose Taschenförderer (17) über zwei Umlenkrollen (21, 22) geführt ist, die gleichzeitig und gleichgerichtete Ausgleichsbewegungen ausführen.

3. Vorrichtung nach Anspruch 2, dadurch gekennzeichnet, daß die Umlenkrollen (21, 22) in unveränderlichem Abstand voneinander angeordnet sind, insbesondere über eine Schubstange (28), auf die ein hin- und hergehender Antrieb übertragbar ist (Hinbewegung 25, Rückbewegung 26).

4. Vorrichtung nach Anspruch 2 sowie einem oder mehreren der weiteren Ansprüche, dadurch gekennzeichnet, daß die Umlenkrollen (21, 22) in gemeinsamer horizontaler Ebene auf Rollenführungen (Führungsstangen 46, 47) verschiebbar gelagert sind.

5. Vorrichtung nach Anspruch 4 sowie einem oder mehreren der weiteren Ansprüche, dadurch gekennzeichnet, daß die Umlenkrollen (21,22) an seitlichen Rollenträgern drehbar gelagert sind, insbesondere an einer Tragscheibe (44), die ihrerseits auf Führungen, vorzugsweise horizontalen Führungsstangen (46, 47) verschiebbar gehalten ist.

6. Vorrichtung nach Anspruch 1 sowie einem oder mehreren der weiteren Ansprüche, dadurch gekennzeichnet, daß der Taschenförderer (17) mit dem Umfang des Falt-Revolvers (20) bzw. eine Revolverscheibe (19) desselben in formschlüssigem Eingriff steht, insbesondere über Zahnsteg (53) von Taschen (18), die formschlüssig in (Zahn-)Vertiefungen (56) des Falt-Revolvers (20) bzw. der Revolverscheibe (19) eintreten.

7. Vorrichtung nach Anspruch 3 sowie einem oder mehreren der weiteren Ansprüche, dadurch gekennzeichnet, daß die Schubstange (28) zur Durchführung der Ausgleichsbewegungen der Umlenkrollen (21, 22) durch den Falt-Revolver (20) antreibbar ist.

8. Vorrichtung nach Anspruch 7 soeie einem oder mehreren der weiteren Ansprüche, dadurch gekennzeichnet, daß ein mit dem Falt-Revolver (20) umlaufendes, gleichachsiges Zahnrad (Antriebszahnrad 30) (zwei) Kurvenscheiben (32, 33) antreibt, auf denen Stützarme eines (zweiarmigen) Schwenkhebels(36) für den Antrieb der Schubstange(28) mit Tastrollen (34, 35) ablaufen.

9. Vorrichtung nach Anspruch 1 sowie einem oder mehreren der weiteren Ansprüche, dadurch gekennzeichnet, daß ein dem Falt-Revolver (20) zugeordneter Obertrum (23) oder Untertrum (24) des Taschenförderers (17) mit konstanter Geschwindigkeit und ein der Aufnahmestation (16), insbesondere einem Zigaretten-Magazin (11) zugeordneter Untertrum (24) oder Obertrum (23) taktweise, nämlich mit einer Stillstandsphase (27), bewegbar ist.

10. Vorrichtung nach Anspruch 9 sowie einem oder mehreren der weiteren Ansprüche, dadurch gekennzeichnet, daß sich der taktweise bewegende Obertrum (23) oder Untertrum (24) des Taschenförderers (17) während einer Hinbewegung (25) und Rückbewegung (26) - Bewegungszyklus der Umlenkrollen (21, 22) eine Stillstandsphase (27) erfährt.

11. Vorrichtung nach Anspruch 10 sowie einem oder mehreren der weiteren Ansprüche, dadurch gekennzeichnet, daß die Stillstandsphase (27) während eines Bruchteils der Hinbewegung (25) oder Rückbewegung (26) der Umlenkrollen (21, 22) erzeugt eird, insbesondere während eines mittigen Bewegungsabschnitts von etwa 60° der Rückbewegung(26).

12. Vorrichtung nach Anspruch 1 sowie einem oder mehreren der weiteren Ansprüche, dadurch gekennzeichnet, daß der Taschenförderer (17) wenigstens in Teilbereichen geführt ist gegen Seiten- und/oder Auf- und Abbewegungen.

## Revendications

1. Dispositif de transport de cigarettes ou d'autres objets dans ou en liaison avec une machine d'empaquetage, d'un poste de réception (16) à un poste d'émission formé d'un revolver de pliage à rotation continue (20), un transporteur à poches (17) passant sur des galets de renvoi (21, 22) étant pourvu de poches (18) destinées à recevoir chacune un groupe de cigarettes (10) et mû par intermittence dans la zone du poste de réception (16) et de manière continue dans la zone du revolver de pliage (20), caractérisé par le fait que le revolver de pliage (20) est en prise par emboîtement avec le transporteur à poches (17), de sorte que celui-ci peut être entraîné par le revolver de pliage (20) dans le sens du transport, au moins un des galets de renvoi (21, 22) du transporteur à poches (17) exécutant des mouvements de va-et-vient compensateurs qui compensent les différences de mouvement entre la marche continue et la marche intermittente, et que le revolver de pliage (20) présente le long de sa circonférence des poches destinées à recevoir les groupes de cigarettes (10) par déplacement de ceux-ci parallèle à l'axe pendant la marche synchrone du revolver de pliage (20) et du transporteur à poches (17).

2. Dispositif selon la revendication 1, caractérisé par le fait que le transporteur à poches (17), sans fin, passe sur deux galets de renvoi (21, 22) qui exécutent des mouvements compensateurs simultanés et de même sens.

3. Dispositif selon la revendication 2, caractérisé par le fait que les galets de renvoi (21, 22) sont placés à une distance invariable l'un de l'autre, en particulier au moyen d'une bielle (28) à laquelle peut être transmis un mouvement de va-et-vient (aller 25, retour 26).

4. Dispositif selon la revendication 2 et une ou plusieurs des autres revendications, caractérisé par le fait que les galets de renvoi (21, 22) sont montés mobiles dans un plan horizontal commun sur des guides (barres de guidage 46, 47).

5. Dispositif selon la revendication 4 et une ou plusieurs des autres revendications, caractérisé par le fait que les galets de renvoi (21, 22) sont montés tournants sur des supports latéraux, en particulier sur un disque support (44) qui est, pour sa part, monté mobile sur des guides, de préférence des barres de guidage horizontales (46, 47).

6. Dispositif selon la revendication 1 et une ou plusieurs des autres revendications, caractérisé par le fait que le transporteur à poches (17) est en prise par emboîtement avec le pourtour du revolver de pliage (20) ou d'un disque (19) de celui-ci, en particulier par des nervures-dents (53) de poches (18) qui entrent dans des creux (56) du revolver de pliage (20) ou du disque (19) de celui-ci.

7. Dispositif selon ta revendication 3 et une ou plusieurs des autres revendications, caractérisé par le fait que la bielle (28) peut, pour l'exécution des mouvements compensateurs des galets de renvoi (21, 22), être entraînée par le revolver de pliage (20).

8. Dispositif selon la revendication 7 et une ou plusieurs des autres revendications, caractérisé par le fait qu'une roue dentée (roue dentée menante 30) de même axe que le revolver de pliage (20) et tournant avec lui entraîne des (deux) disques cames (32, 33) sur lesquels des bras d'appui d'un levier basculant (à deux bras) (36), pour l'entraînement de la bielle (28), s'appuient par des galets palpeurs (34, 35).

9. Dispositif selon la revendication 1 et une ou plusieurs des autres revendications, caractérisé par le fait qu'un brin supérieur (23) ou un brin inférieur (24) du transporteur à poches (17) associé au revolver de pliage (20) peut être mû à vitesse constante et un brin inférieur (24) ou un brin supérieur (23) associé au poste de réception (16), en particulier à un magasin à cigarettes(11), peut être mû par intermittence, c'est-à-dire avec une phase d'arrêt (27).

10. Dispositif selon la revendication 9 et une ou plusieurs des autres revendications, caractérisé par le fait que le brin supérieur (23) ou le brin inférieur (24) du transporteur à poches (17) qui se meut par intermittence subit une phase d'arrêt (27) pendant un aller (25) et retour (26) (cycle de mouvement) des galets de renvoi (21, 22).

11. Dispositif selon la revendication 10 et une ou plusieurs des autres revendications, caractérisé par le fait que la phase d'arrêt (27) est produite pendant une fraction de l'aller (25) ou du retour (26) des galets de renvoi (21, 22), en particulier pendant une période médiane de mouvement, d'environ 60°, du retour (26).

12. Dispositif selon la revendication 1 et une ou plusieurs des autres revendications, caractérisé par le fait que le transporteur à poches (17) est guidé au moins dans certaines parties afin de ne pas exécuter de mouvements latéraux et/ou de mouvements de montée et descente.

## Claims

1. Apparatus for conveying cigarettes or other articles in or in conjunction with a packaging machine from a receiving station (16) to a delivery station in the form of a continuously rotating folding turret (2), there being a pocket conveyor (17) which is guided via deflecting rollers (21, 22) and is provided with pockets (18), each receiving a cigarette group (10), and which is driven intermittently in the region of the receiving station (16) and continuously in the region of the folding turret (20), characterized in that the folding turret (20) is in positive engagement with the pocket conveyor (17), so that the latter can be driven in the conveying direction by the folding turret (20), at least one of the deflecting rollers (21, 22) of the pocket conveyor (17) executing to-and-fro compensating movements which compensate the differences in movement between continuous and intermittent operation, and in that the folding turret (20) possesses along its circumference turret Pockets for receiving the cigarette groups (10) as a result of an axis-parallel displacement of these during the synchronism between the folding turret (20) and pocket conveyor (17).

2. Apparatus according to Claim 1, characterized in that the endless pocket conveyor (17) is guided via two deflecting rollers (21, 22) which execute simultaneous compensating movements in the same direction.

3. Apparatus according to Claim 2, characterized in that the deflecting rollers (21, 22) are arranged at an invariable distance from one another, especially via a connecting rod (28), to which a to-and-fro drive can be transmitted (forward movement 25, return movement 26).

4. Apparatus according to Claim 2 and one or more of the further claims, characterized in that the deflecting rollers (21, 22) are mounted on roller guides (guide rods 46, 47) so as to be displaceable in a common horizontal plane.

5. Apparatus according to Claim 4 and one or more of the further claims, characterized in that the deflecting rollers (21, 22) are mounted rotatably on lateral roller carriers, especially on a supporting disc (44) which itself is retained displaceably on guides, preferably horizontal guide rods (46, 47).

6. Apparatus according to Claim 1 and one or more of the further claims, characterized in that the pocket conveyor (17) is in positive engagement with the periphery of the folding turret (20) or a turret disc (19) of the latter, especially via toothed webs (53) of pockets (18) which penetrate positively into (toothed) depressions (56) of the folding turret (20) or turret disc (19).

7. Apparatus according to Claim 3 and one or more of the further claims, characterized in that the connecting rod (28) can be driven by the folding turret (20) in order to execute the compensating movements of the deflecting rollers (21,22).

8. Apparatus according to Claim 7 and one or more of the further claims, characterized in that an equiaxial gear wheel (driving gear wheel 30) rotating together with the folding turret (20) drives (two) cam discs (32, 33), on which supporting arms of a (two-armed) pivoting lever (36) for driving the connecting rod (28) run by means of tracer rollers (34, 35).

9. Apparatus according to Claim 1 and one or more of the further claims, characterized in that an upper strand (23) or lower strand (24), assigned to the folding turret (20), of the pocket conveyor (17) can be moved at a constant speed, and a lower strand (24) or upper strand (23) assigned to the receiving station (16), especially to a cigarette magazine (11), can be moved intermittently, in particular with a standstill phase (27).

10. Apparatus according to Claim 9 and one or more of the further claims, characterized in that the intermittently moving upper strand (23) or lower strand (24) of the pocket conveyor (17) experiences a standstill phase (27) during a forward movement (25) and a return movement (26) 1, ₃i_{V} in - movement cycle―of the deflecting rollers (21, 22).

11. Apparatus according to Claim 10 and one or more of the further claims, characterized in that the standstill phase (27) is produced during a fraction of the forward movement (25) or return movement (26) of the deflecting rollers (21, 22), especially during a middle portion of movement amounting to approximately 60° of the return movement (26).

12. Apparatus according to Claim 1 and one or more of the further claims, characterized in that the pocket conveyor (17) is guided, at least in part regions, against lateral and/or up-and-down movements.
